# EUROPÄISCHE PATENTSCHRIFT

(11) **EP 0 967 391 B1**
(45) Veröffentlichungstag und Bekanntmachung des Hinweises auf die Patenterteilung: **08.09.2004**
(21) Anmeldenummer: 99111230.1
(22) Anmeldetag: 09.06.1999
(51) Int. Cl.: F02P 19/02, F02P 17/12, F02P 23/04

(54) **Verfahren und Vorrichtung zum Überwachen der Verbrennungsvorgänge in der Brennkammer einer Brennkraftmaschine**
Procedure and device for monitoring the combustion in the combustion chamber of an internal-combustion engine
Procédé et dispositif pour surveiller la combustion dans le cylindre d'un moteur à combustion interne

(30) Priorität: 26.06.1998 DE 19828595
(43) Veröffentlichungstag der Anmeldung: 29.12.1999
(73) Patentinhaber: Beru AG, 71636 Ludwigsburg (DE)
(72) Erfinder: Lindl, Bruno, Dr., 64846 Laufach (DE)
(74) Vertreter: WILHELMS, KILIAN & PARTNER Patentanwälte

(56) Entgegenhaltungen:
- EP-A- 0 834 652
- DE-A- 19 618 980
- DE-C- 19 614 288

## Beschreibung

Die Erfindung betrifft ein Verfahren und eine Vorrichtung zum Überwachen der Verbrennungsvorgänge in der Brennkammer einer Brennkraftmaschine, insbesondere einer Dieselmaschine, in deren Zylinderkopf wenigstens eine Glühkerze mit Heizstab angeordnet ist.

Die Überwachung der Verbrennungsvorgänge in einer Brennkraftmaschine, insbesondere des Brennraumdruckes, der Brennraumtemperatur und der Flammenfront, ist die Voraussetzung für eine optimale Regelung einer Brennkraftmaschine, insbesondere einer Dieselmaschine. Insbesondere ist über die Messung des Brennraumdruckes eine brennraumdruckgeführte Dieselmaschinenregelung möglich.

Motorregelungen, Glühzeitsteuerungen und entsprechende Drucksensoren sind an sich bekannt. Die Anordnung von separaten Drucksensoren neben der Glühkerze im Zylinderkopf der Brennkraftmaschine ist jedoch aus Platzgründen kaum möglich oder sogar ausgeschlossen.

Aus der EP-A-0 834 652 sind bereits ein Verfahren und eine Vorrichtung zum Überwachen der Verbrennungsvorgänge im Brennraum einer Brennkraftmaschine bekannt, in deren Zylinderkopf wenigstens eine Glühkerze mit Heizstab angeordnet ist, bei denen der Heizstab der Glühkerze gegenüber dem Zylinderkopf mit einer Wechselspannung beaufschlagt wird und der Ionenstrom, der sich daraufhin zwischen dem in den Brennraum ragenden Heizstabbereich und der brennraumseitigen Zylinderkopfwand ausbildet, gemessen und ausgewertet wird.

Aus der DE 196 18 980 A ist es weiterhin bekannt, die Elektroden einen Ionenstromsensors, nämlich die Elektroden einer Zündkerze, mit einer hochfrequenten Wechselspannung zu beaufschlagen, um die Genauigkeit beim Erfassen des Ionenstroms zu verbessern.

Durch die Erfindung sollen ein Verfahren und eine Vorrichtung der eingangs genannten Art geschaffen werden, mit denen die Verbrennungsvorgänge in der Brennkammer einer Brennkraftmaschine in einfacher Weise überwacht werden können, ohne daß erhebliche bauliche Veränderungen an der Maschine vorgenommen werden müssen.

Diese Aufgabe wird gemäß der Erfindung durch die Ausbildung gelöst, die in den Ansprüche 1 und 4 jeweils angegeben ist.

Bei dem erfindungsgemäßen Verfahren und der erfindungsgemäßen Vorrichtung wird der Ionenstrom gemessen und ausgewertet, der sich zwischen der Heizstaboberfläche des Heizstabes der Glühkerze und der Brennraumoberfläche ausbildet und ein Maß für die Verbrennungsvorgänge ist.

Anstelle eines separaten Drucksensors wird dazu die im Zylinderkopf ohnehin vorgesehene Glühkerze eingesetzt und wird das an der Glühkerze auftretende ionenstrommodulierte Signal zur Überwachung der Verbrennungsvorgänge, insbesondere zur Ermittlung des Brennraumdruckes, ausgewertet.

Die dadurch erzielten Vorteile sind unter anderem darin zu sehen, daß an der Maschine selbst keine baulichen Veränderungen vorgenommen werden müssen, insbesondere keine separaten Drucksensoren eingebaut werden müssen.

Besonders bevorzugte Weiterbildungen und Ausgestaltungen des erfindungsgemäßen Verfahrens und der erfindungsgemäßen Vorrichtung sind Gegenstand der Patentansprüche 2, 3, bzw. 5 und 6.

Im folgenden werden anhand der zugehörigen Zeichnung besonders bevorzugte Ausführungsbeispiele der Erfindung näher beschrieben. Es zeigen
Fig. 1 ein schematisches Schaltbild eines ersten Ausführungsbeispiels und
Fig. 2 ein schematisches Schaltbild eines zweiten Ausführungsbeispiels.

Wie es in Fig. 1 dargestellt ist, ist im Zylinderkopf 1 einer Dieselmaschine eine Glühkerze mit Heizstab 2 angeordnet. Im normalen Betrieb wird die im Heizstab 2 angeordnete Glühwendel über eine Batterie 6 mit einem Gleichstrom versorgt.

Wie es weiterhin in Fig. 1 dargestellt ist, ist ein Hochfrequenzgenerator 4 vorgesehen, der eine hochfrequente Wechselspannung erzeugt, die am Heizstab 2 der Glühkerze liegt. Vorzugsweise ist ein Schalter 5 vorgesehen, der zwei Schalterstellungen hat, in denen er entweder die Batterie 6 mit dem Heizstab 2 der Glühkerze für den Glühbetrieb verbindet oder den Hochfrequenzgenerator 4 mit dem Heizstab 2 der Glühkerze für den Verbrennungsüberwachungsbetrieb, insbesondere für die Messung des Brennraumdruckes, verbindet. Eine Demodulator-, Komparator- und Auswerteschaltung 3 dient dazu, das vom Heizstab 2 im Überwachungsbetrieb kommende Signal auszuwerten. Zu diesem Zweck ist diese Schaltung 3 sowohl mit dem Heizstab 2 als auch dem Hochfrequenzgenerator 4 verbunden. An ihrem Ausgang 7 liefert sie ein Signal, das für die Parameter der Verbrennungsvorgänge im Brennraum der Maschine repräsentativ, insbesondere brennraumdruckproportional, ist. Die in Fig. 1 dargestellte Anordnung arbeitet in der folgenden Weise:

Im geschlossenen Zustand des Stromkreises von der Batterie 6 zum Heizstab 2 der Glühkerze arbeitet diese im üblichen Glühbetrieb mit Glühzeitsteuerung. Wird diese elektrische Verbindung am Schalter 5 geöffnet und der Heizstab 2 mit dem Hochfrequenzgenerator 4 verbunden, wird eine hochfrequente Wechselspannung an den Heizstab 2 gelegt, so daß sich zwischen dem potentialfreien Heizstab 2 und der Zylinderkopfwandung des Brennraums ein Ionenstrom 11 ausbildet, der insbesondere druckproportional ist. Die elektronische Demodulator-, Komparator- und Auswerteschaltung 3 vergleicht das vom Hochfrequenzgenerator 4 eingespeiste Hochfrequenzsignal mit dem daraufhin von dem Heizstab 2 kommenden ionenstrommodulierten Signal hinsichtlich Amplitude und Phase und erzeugt über eine differenzierte Auswertung ein brennraumdruckproportionales Ausgangssignal am Ausgang 7.

Die modulierende Versorgungsfrequenz kann dabei so gewählt sein, daß sie als Mikrostruktur auf der Kompressions /Dekompressionswelle erscheint, wobei der Frequenzwert der geforderten Auflösung der Druckwelle entspricht. Die zeitliche Änderung von Amplitude und Phase der Ionenstromfunktion ist der zeitlichen Druckänderung im Brennraum proportional. Wegen der Differenzierung nach der Zeit sind alle den Signalstrom beeinflussenden parasitären Impedanzen, wie Übergangswiderstände an elektrischen Verbindungsstellen oder Nebenschlüsse durch Ruß- oder Kohlebildung, zwischen Heizstab 2 und Zylinderkopf 1 unterdrückt. Die zeitliche Druckänderung ist somit dem zeitlichen Stromsignal proportional.

Obwohl bei dem in Fig. 1 dargestellten Ausführungsbeispiel ein Schalter 5 vorgesehen ist, über den zwischen der Versorgung des Heizstabes 2 mit Strom von der Batterie 6 oder mit einer hochfrequenten Wechselspannung vom Hochfrequenzgenerator 4 umgeschaltet werden kann, ist es auch möglich, die hochfrequente Wechselspannung der Glühspannung von der Batterie 6 zu überlagern. Dazu müssen allerdings entsprechende Entstörmaßnahmen am Bordnetz getroffen werden, um störende Einflüsse im übrigen Bordnetz zu vermeiden.

Eine besonders bevorzugte Ausbildungsform ist in Fig. 2 der Zeichnung dargestellt. Bei dieser Ausbildungsform ist der Heizstab 2 über eine Isolierung 9 elektrisch isoliert in den Glühkerzenkörper 10 eingebaut und liegt die Glühspannung von der Batterie 6 am Glührohr 8 des Heizstabes 2. Die im Glührohr 8 angeordnete Heizwendel ist mit ihrem brennraumseitigen Ende mit dem Glührohr 8 verbunden und liegt mit ihrem anderen Ende an Masse.

Bei dieser Ausbildung ist der Heizstab 2 insbesondere galvanisch isoliert im Glühkerzenkörper 10 montiert und ist der Glühkerzenkörper 10 mit seinem Außengewinde in den Zylinderkopf 1 geschraubt. Er liegt somit auf Massepotential. Wird das Glührohr 8 mit einer Wechselspannung definierter Amplitude und Frequenz vom Hochfrequenzgenerator 4 beaufschlagt, so bildet sich wiederum zwischen der auf Massepotential befindlichen brennraumseitigen Zylinderkopfwandung und dem mit hochfrequenter Wechselspannung beaufschlagten Glührohr 8 ein Ionenstrom 11 aus, dessen Stromfunktion als Parameter unter anderem den Brennraumdruck enthält.

Das in Fig. 2 dargestellte Ausführungsbeispiel hat den besonderen Vorteil, daß bei der dort dargestellten Beschaltung der Glühwiderstand der Glühwendel des Heizstabes 2 als Abschlußwiderstand des Schwingkreises wirkt.

Dadurch, daß bei den oben beschriebenen Ausbildungen lediglich die potentialfreie Glühkerze beschaltet werden muß und eine zeitdifferenzierende hochfrequente Ionenstromauswertung zur Unterdrückung parasitärer strombeeinflussender Größen erfolgt, läßt sich insbesondere eine brennraumdruckgeführte Motorregelung verwirklichen, die den spezifischen Verbrauch und die Rohemission vermindert. Dazu dient eine einzige Baukomponente mit der Geometrie einer herkömmlichen Glühkerze, die allerdings Glüh- und Sensorfunktion, insbesondere Drucksensorfunktion, erfüllt.

## Patentansprüche

1. Verfahren zum Überwachen der Verbrennungsvorgänge im Brennraum einer Brennkraftmaschine, in deren Zylinderkopf wenigstens eine Glühkerze mit Heizstab angeordnet ist, **dadurch gekennzeichnet, daß** der Heizstab der Glühkerze gegenüber dem Zylinderkopf mit einer hochfrequenten Spannung beaufschlagt wird, und der Ionenstrom, der sich daraufhin zwischen dem in den Brennraum ragenden Heizstabbereich und der brennraumseitigen Zylinderkopfwand ausbildet, gemessen und dadurch ausgewertet wird, dass die am Heizstab der Glühkerze liegende hochfrequente Spannung mit dem vom Heizstab kommenden ionenstrommodulierten Signal hinsichtlich Amplitude und Phase verglichen wird.

2. Verfahren nach Anspruch 1, **dadurch gekennzeichnet, daß** als Parameter der Verbrennungsvorgänge der Druck im Brennraum überwacht wird und der gemessene Ionenstrom zu einem brennraumdruckproportionalen Signal ausgewertet wird.

3. Verfahren nach Anspruch 1 oder 2, **dadurch gekennzeichnet, daß** zwischen dem normalen Betrieb der Glühkerze und dem Überwachungsbetrieb mit anliegender hochfrequenter Spannung umgeschaltet wird.

4. Vorrichtung zur Überwachung der Verbrennungsvorgänge im Brennraum einer Brennkraftmaschine zur Durchführung des Verfahrens nach Anspruch 1, **gekennzeichnet durch** einen Hochfrequenzgenerator (4), dessen Ausgangsspannung am Heizstab (2) der Glühkerze liegt, und eine Auswerteschaltung (3), die zwischen den Heizstab (2) der Glühkerze und den Hochfrequenzgenerator (4) geschaltet ist.

5. Vorrichtung nach Anspruch 4, **gekennzeichnet durch** einen Schalter (5) mit zwei Stellungen, der je nach Stellung die Spannung einer Batterie (6) oder die hochfrequente Spannung des Hochfrequenzgenerators (4) an den Heizstab (2) legt.

6. Vorrichtung nach Anspruch 4, **dadurch gekennzeichnet, daß** die Ausgangsspannung des Hochfrequenzgenerators der Batteriespannung überlagert ist, die am Heizstab liegt.

7. Vorrichtung nach Anspruch 4, 5 oder 6, **dadurch gekennzeichnet, daß** der Heizstab (2) der Glühkerze elektrisch isoliert im Zylinderkopf (1) angeordnet ist, die hochfrequente Spannung am Glührohr (8) der Glühkerze liegt und die Glühwendel der Glühkerze einerseits mit dem Glührohr (8) verbunden ist und andererseits an Masse liegt.

## Claims

1. Procedure for monitoring the combustion in the combustion chamber of an internal combustion engine; in the cylinder head of which at least one glow plug with heater rod is arranged, **characterised by** the fact that the heater rod of the glow plug opposite the cylinder head has a high frequency voltage applied and the stream of ions which is formed between the heater rod area extending into the combustion chamber and the cylinder head wall on the combustion chamber side, is measured and evaluated by the high frequency voltage applied to the heater rod of the glow plug being compared with the signal modulated by the stream of ions coming from the heater rod with reference to amplitude and phase.

2. Procedure according to claim 1, **characterised by** the fact that the pressure in the combustion chamber is monitored as a parameter for combustion and the stream of ions measured is evaluated as a signal in proportion to the combustion chamber pressure.

3. Procedure according to claim 1 or 2, **characterised by** switching between the normal operation of the glow plugs and the monitoring operation with high frequency voltage applied.

4. Device for monitoring the combustion in the combustion chamber of an internal combustion engine to carry out the procedure according to claim 1, **characterised by** a high frequency generator (4), the initial voltage of which is applied to the heater rod (2) of the glow plug and an evaluation circuit (3) which is switched between the heater rod (2) of the glow plug and the high frequency generator (4).

5. Device according to claim 4, **characterised by** a switch (5) with two settings, which supplies the voltage of a battery (6) or the high frequency voltage of the high frequency generator (4) to the heater rod (2) according to the setting.

6. Device according to claim 4, **characterised by** the fact that the initial voltage of the high frequency generator is overlaid on the battery voltage, which is applied to the heater rod.

7. Device according to claim 4, 5 or 6, **characterised by** the fact that the heater rod (2) of the glow plug is arranged electrically insulated in the cylinder head (1), the high frequency voltage is applied to the glow tube (8) of the glow plug and the glow coil of the glow plug is connected to the glow tube (8) on one side and earthed on the other side.

## Revendications

1. , Procédé de surveillance des processus de combustion dans la chambre de combustion d'un moteur à combustion interne dans la tête de cylindre de laquelle se trouve au moins une bougie de préchauffage avec un thermoplongeur, **caractérisé en ce que** le thermoplongeur de la bougie de préchauffage est alimenté, par rapport à la tête de cylindre, avec une tension à haute fréquence, et le courant ionique qui apparaît ainsi entre la partie du thermoplongeur dépassant dans la chambre de combustion et la paroi de la tête de cylindre située du côté de la chambre de combustion est mesuré et donc analysé, et **en ce qu'**on compare la tension à haute fréquence appliquée au thermoplongeur de la bougie de préchauffage avec le signal modulé par le courant ionique provenant du thermoplongeur, en ce qui concerne l'amplitude et la phase.

2. Procédé selon la revendication 1, **caractérisé en ce que**, comme paramètre des processus de combustion, la pression dans la chambre de combustion est surveillée et le courant ionique mesuré est utilisé comme un signal proportionnel à al pression de la chambre de combustion.

3. Procédé selon la revendication 1 ou 2, **caractérisé en ce qu'**on peut commuter entre le fonctionnement normal de la bougie de préchauffage et le fonctionnement de surveillance avec une tension à haute fréquence.

4. Dispositif de surveillance des processus de combustion dans la chambre de combustion d'un moteur à combustion interne pour la réalisation du procédé selon la revendication 1, **caractérisé par** un générateur de haute fréquence (4) dont la tension de sortie est appliquée au thermoplongeur (2) de la bougie de préchauffage, et un circuit d'analyse (3) branché entre le thermoplongeur (2) de la bougie de préchauffage et le générateur de haute fréquence (4).

5. Dispositif selon la revendication 4, **caractérisé par** un interrupteur (5) à deux positions, qui, selon la position, applique la tension d'une batterie (6) ou la tension à haute fréquence du générateur à haute fréquence (4) au thermoplongeur (2).

6. Dispositif selon la revendication 4, **caractérisé en ce que** la tension de sortie du générateur à haute fréquence est superposé à la tension de la batterie appliquée au thermoplongeur.

7. Dispositif selon la revendication 4, 5 ou 6, **caractérisé en ce que** le thermoplongeur (2) de la bougie de préchauffage est isolé électriquement dans la tête du cylindre (1), la tension à haute fréquence est appliquée au tube incandescent (8) de la bougie de préchauffage et le filament de la bougie de préchauffage est reliée d'un côté au tube incandescent (8) et de l'autre côté à la masse.
